# EUROPÄISCHE PATENTSCHRIFT

(11) **EP 0 920 983 B1**
(45) Veröffentlichungstag und Bekanntmachung des Hinweises auf die Patenterteilung: **10.09.2003**
(21) Anmeldenummer: 98120719.4
(22) Anmeldetag: 31.10.1998
(51) Int. Cl.: B30B 15/06

(54) **Presspolster**
Press pad
Coussinet pour presse

(30) Priorität: 05.12.1997 DE 29721495 U
(43) Veröffentlichungstag der Anmeldung: 09.06.1999
(73) Patentinhaber: Thomas Josef Heimbach Gesellschaft mit beschränkter Haftung & Co., D-52353 Düren (DE)
(72) Erfinder: Halterbeck, Walter, 52353 Düren (DE)
(74) Vertreter: Paul, Dieter-Alfred, Dipl.-Ing.

(56) Entgegenhaltungen:
- EP-A- 0 713 762
- DE-U- 29 518 204
- DE-U- 29 704 258
- FR-A- 2 239 340
- US-A- 5 298 322
- DATABASE WPI Section Ch, Week 8641 Derwent Publications Ltd., London, GB; Class F02, AN 86-268011 XP002098255 & JP 61 194237 A (TORAY DUPON KK) , 28. August 1986

## Beschreibung

Die Erfindung betrifft ein Preßpolster für den Einsatz in Laminierpressen mit einem Gewebe, das eine erste Gruppe paralleler Fäden und eine zweite Gruppe paralleler, die Fäden der ersten Gruppe kreuzender Fäden aufweist, wobei die Fäden der ersten Gruppe aus Metall bestehen oder einen Metallanteil haben und wobei die Fäden der zweiten Gruppe aus gummielastischem Material bestehen oder einen Anteil davon haben, und wobei die Fäden der ersten Gruppe um die Fäden der zweiten Gruppe kröpfen.

Die Herstellung von Schichtmaterialien, beispielsweise dekorativen Spanplattenbeschichtungen, erfolgt in Laminierpressen, die als Nieder- oder Hochdrucketagenpressen oder Kurztaktpressen ausgebildet sein können. Dabei werden Preßpolster eingesetzt, die die Aufgabe haben, den Druck vollflächig und gleichmäßig auf das Preßgut zu übertragen. Die Preßpolster müssen hohe Drücke und auch die in solchen Pressen vorhandenen Temperaturen standhalten können, und sie müssen in der Lage sein, die von den Preßplatten ausgehende Wärme schnell und ohne große Verluste auf das Preßgut überzuleiten, also eine hohe Wärmeleitfähigkeit in dieser Richtung zu haben.

Im Stand der Technik sind Preßpolster bekannt, welche aus einem Gewebe bestehen, das zwei Arten von Fäden umfaßt (EP 0 493 630 A1). Bei einer ersten Gruppe bestehen die Fäden aus Metall oder haben einen Metallanteil, um den Wärmeübergang zum Preßgut zu verbessern. Für die zweite Gruppe von Fäden werden verschiedene Vorschläge gemacht, beispielsweise Fäden aus aromatischem Polyamid (EP 0 493 630 A1), aus Siliconelastomer (DE 295 18 204 U1) oder aus Gummi, hitzebeständigem Kunststoffmonofilament oder dergleichen (EP 0 713 762).

Bei den bekannten Preßpolstern ist der Wärmedurchgang immer noch nicht befriedigend. Der Erfindung liegt somit in erster Linie die Aufgabe zugrunde, ein Preßpolster mit einer besseren Wärmeleitfähigkeit zu schaffen. Eine weitere Aufgabe besteht darin, die Maßstabilität zu verbessern und eine glatte Oberfläche bereitzustellen.

Diese Aufgabe wird erfindungsgemäß dadurch gelöst, daß die Fadendichte der Fäden der zweiten Gruppe so groß ist, daß die Fäden der ersten Gruppe nur unter Komprimierung des gummielastischen Materials der Fäden der zweiten Gruppe zwischen diesen hindurchgehen. Mit anderen Worten ist nach der Erfindung der freie Abstand zwischen den Fäden der zweiten Gruppe in unverformtem Zustand, d.h. ohne Komprimierung des gummielastischen Materials, geringer, vorzugsweise wenigstens 10 % geringer als die Dickener-streckung der Fäden der ersten Gruppe in einer Ebene, die durch die Längsachse dieser Fäden geht und sich senkrecht zur Ebene des Preßpolsters erstreckt. Grundgedanke der Erfindung ist es somit, durch eine besondere Gewebegeometrie mit sehr hoher Fadendichte bei den Fäden der zweiten Gruppe positiven Einfluß auf den Wärmedurchgang zu nehmen. Der verbesserte Wärmedurchgang wird dadurch erreicht, daß die Fäden der ersten Gruppe aufgrund des geringen Abstands zwischen den Fäden der zweiten Gruppe dazu gezwungen werden, sehr steil zwischen diesen Fäden hindurchzugehen. Hierdurch ergeben sich kurze Wärmewege zwischen den beiden Oberflächen des Preßpolsters mit der Folge, daß die Aufheizung des Preßguts wesentlich schneller vor sich geht. Deswegen lassen sich wesentlich kürzere Taktzeiten erzielen, und auch der Energieverbrauch ist wegen der niedrigeren Temperaturdifferenz geringer.

Aufgrund der großen Dichte der Fäden der zweiten Gruppe graben sich die Fäden der ersten Gruppe in die der zweiten Gruppe unter elastischer Komprimierung des gummielastischen Materials dieser Fäden ein mit der Folge, daß ein Verrutschen der Fäden gegeneinander vermieden wird. Hierdurch wird die Abarbeitung des Gewebes, also der innere Verschleiß, vergleichsweise gering gehalten. Hinzu kommt, daß die Maßstabilität in Richtung der Fäden der ersten Gruppe wesentlich besser ist, selbst wenn als Metallwerkstoff das zum Schrumpfen durch Schlingenbildung neigende Kupfer verwendet wird. Bei den bekannten Preßpolstern wird wegen dieser Schrumpfneigung ausschließlich Messing verwendet, dessen Wärmeleitfähigkeit nur ein Drittel desjenigen von Kupfer beträgt und dessen Materialpreis wesentlich höher ist als der des Kupfers. Da aufgrund des erfindungsgemäßen Gewebeaufbaus Kupfer verwendet werden kann, erhöht sich auch hierdurch die Wärmeleitfähigkeit erheblich, und dies zu wesentlich günstigeren Kosten.

In Ausbildung der Erfindung ist vorgesehen, daß die Fäden derart verwebt sind, daß die Fäden der ersten Gruppe nicht über die von den äußersten Punkten der Fäden der zweiten Gruppe gebildeten Ebene vorstehen, besser noch Abstand zu dieser Ebene haben. Diese Ausbildung hat den Vorteil, daß die Fäden der ersten Gruppe bei der Handhabung des Preßpolsters gegen Abrieb geschützt sind. Erst bei Druckbeanspruchung in der Laminierpresse bekommen die Fäden der ersten Gruppe (Metallfäden) Kontakt mit den angrenzenden Flächen der Presse und des Preßguts und sorgen dann für eine gute Wärmeleitung.

In weiterer Ausgestaltung der Erfindung ist vorgesehen, daß die Fadendichte der Fäden der ersten Gruppe so hoch ist, daß die Flächenabdeckung zwischen 50 und 80 %, vorzugsweise zwischen 60 und 70 % liegt. Diese hohe Fadendichte fördert ebenfalls die Wärmeleitfähigkeit und damit die schnelle Erwärmung des Preßgutes.

Für eine gleichmäßige Wärmeverteilung ist es darüber hinaus günstig, wenn die Fäden eine Gewebebindung mit gleichmäßiger Verteilung der Kröpfungen der Fäden der ersten Gruppe haben. Dabei sollte die Anzahl der Kröpfungen der Fäden der ersten Gruppe auf jeweils einer Gewebeseite zwischen 20 und 30 pro cm² liegen. Auch diese hohe Dichte der Kröpfungen sorgt für eine gute und über die Fläche gleichmäßige Wärmeübertragung.

In weiterer Ausgestaltung der Erfindung ist vorgesehen, daß das gummielastische Material eine Shore A-Härte von 60 bis 75 hat. Diese Härte begünstigt das Einlagern der Fäden der ersten Gruppe und damit einen festen Gewebeverband. Außerdem bleibt die Restkomprimierbarkeit bei dieser Härte über lange Zeit erhalten.

Für das gummielastische Material kommen alle Materialien in Frage, die gummielastische Eigenschaften haben und die in der Lage sind, den Temperaturen in den Pressen standzuhalten. Besonders eignen sich Siliconelastomere. Empfehlenswert ist ein geschäumtes gummielastisches Material, vorzugsweise mit einem spezifischen Gewicht von 0,3 bis 0,5 g/cm³.

Für die Fäden der ersten Gruppe sollten solche Metallwerkstoffe verwendet werden, die eine hohe Wärmeleitfähigkeit haben. Wie schon oben erwähnt, bieten sich hierfür insbesondere Kupfer oder festigkeitsmodifizierte Kupferlegierungen an. Aufgrund der festen Gewebeeinbindung wird der Neigung von Kupferfäden zum Schrumpfen entgegengewirkt, so daß trotz Verwendung dieses insoweit problematischen Werkstoffs keine nennenswerte Schrumpfung festgestellt werden konnte. Auf diese Weise kann die hohe Wärmeleitfähigkeit und der günstige Preis dieses Werkstoffs für das erfindungsgemäße Preßpolster genutzt werden. Besonders vorteilhaft ist die Verwendung von nicht geglühtem Kupfer (Kupfer-hart), da es eine hohe Festigkeit hat. Aber auch geglühtes Kupfer (Kupfer-weich) kommt in Frage.

Gemäß einem weiteren Merkmal der Erfindung ist vorgesehen, daß Fäden der ersten Gruppe einen Kunststoffseelenfaden aufweisen, der von wenigstens einem Metalldraht umgeben ist, und zwar vorzugsweise in der Weise, daß der Kunststoffseelenfaden von dem bzw. den Metalldrähten vollständig abgedeckt wird. Die Abdeckung geschieht dabei vorzugsweise durch Umwickeln wenigstens eines Metalldrahtes, zweckmäßigerweise mehrerer Metalldrähte übereinander, oder durch verseilung von Metall-drähten. Durch die Verseilung bzw. Umwicklung des bzw. der Metalldrähte entsteht im Gegensatz zu einer Verzwirnung ein nahezu kreisrunder Faden, wodurch sich eine größere Anlagefläche an Ober- und Unterseite des Preßpolsters bildet und damit ein guter Wärmeübergang von den Preßplatten zu dem Preßgut erzielt wird. Für den Kunststoffseelenfaden kommen hitzebeständige Kunststoffe, beispielsweise Aramide, oder Monofile aus PPS, PEK, PEEK oder dgl. oder Glasfaserfäden in Frage.

Die Erfindung sieht ferner vor, daß Fäden der zweiten Gruppe außenseitig mit wenigstens einem Metalldraht umgeben sind, und zwar auch hier vorzugsweise so, daß die Fäden der zweiten Gruppe außenseitig vollständig mit dem bzw. den Metalldrähten abgedeckt sind. Dies hat den Vorzug, daß auch die Fäden der zweiten Gruppe die Wärmeübertragung fördern, dabei jedoch ihre Polstereigenschaften aufgrund des Anteils an gummielastischem Material nicht verlieren. Die Umhüllung der Fäden der zweiten Gruppe geschieht auch hier vorzugsweise durch Verseilung oder Umwicklung. Innerhalb der Umhüllung durch die Metalldrähte können die Fäden der zweiten Gruppe vollständig aus gummielastischem Material, beispielsweise einem Silicon-elastomer bestehen. Eine bessere Festigkeit wird jedoch dann erreicht, wenn diese Fäden einen Seelenfaden aufweisen, der von einer aufextrudierten Hülle aus gummielastischem Material umgeben ist. Dabei kann der Seelenfaden einen Zentralfaden, z.B. aus Aramid, Glasfasern, Metall etc., aufweisen, um den Metalldrähte verseilt bzw. gewikkelt sind.

Die verseilten Metalldrähte sollten teilweise S- und teilweise Z-förmig geschlagen sein, wobei dies zweckmäßigerweise abwechselnd geschieht. Hierdurch kann ein "Wandern" des Preßpolsters in der Presse wirksam vermieden werden.

Um einerseits ein sehr stabiles und steifes, andererseits aber noch hinreichend anpassungsfähiges Preßpolster zu erhalten, sollten die Fäden der zweiten Gruppe einen Durchmesser von wenigstens 1 mm, vorzugsweise von wenigstens 1,5 mm haben. Sie bleiben dann innerhalb des Gewebes im wesentlichen gestreckt, und fördern zusammen mit ihrer im Verhältnis zur Dicke der Fäden der ersten Gruppe hohen Fadendichte eine ausgeprägte Kröpfung dieser Fäden. Dabei sollten die Fäden der ersten Gruppe einen Durchmesser von wenigstens 0,15 mm haben, der bis 0,3 mm gehen kann.

In der Zeichnung ist die Erfindung anhand eines Ausführungsbeispiels näher veranschaulicht. Es zeigen:
- Figur 1: einen Längsschnitt durch einen Teil des erfindungsgemäßen Preßpolsters;
- Figur 2: einen Querschnitt durch das Preßpolster gemäß Figur 1;
- Figur 3: eine perspektivische Ansicht eines Längsfadens des Preßpolsters gemäß den Figuren 1 und 2;
- Figur 4: eine perspektivische Ansicht eines Querfadens des Preßpolsters gemäß den Figuren 1 und 2;
- Figur 5: einen Längsschnitt durch das Preßpolster gemäß den Figuren 1 und 2 in verpreßtem Zustand und
- Figur 6: eine perspektivische Ansicht eines anderen Querfadens für ein Preßpolster.

Das in den Figuren 1 und 2 dargestellte Preßpolster 1 ist als einlagiges Gewebe 2 mit sich in Kettrichtung erstrekkenden Längsfäden - beispielhaft mit 3 bezeichnet - und sich in Schußrichtung erstreckenden Querfäden - beispielhaft mit 4 bezeichnet - ausgebildet. Dabei verlaufen die Querfäden 4 im wesentlichen gestreckt, d.h. sie werden durch die Einbindung mit den Längsfäden 3 nicht wesentlich aus der Preßpolsterebene herausgedrückt, während sich die Längsfäden 3 um die Querfäden 4 herumlegen und dabei an Ober- und Unterseite ausgeprägte Kröpfungen-beispielhaft mit 5, 6 bezeichnet bilden, welche sich im Betrieb unter Druckeinwirkung abflachen und die zwischen den Querfäden 4 durch Zwischenabschnitte - beispielhaft mit 7 bezeichnet - verbunden sind. Auf diese Weise ergibt sich ein mäanderförmiger Verlauf der Längsfäden 3.

In Figur 3 ist eine Längsfaden 3 detaillierter dargestellt. Er weist einen gezwirnten Seelenfaden 8 aus Aramid auf, um den sechs Metalldrähte - beispielhaft mit 9 bezeichnet - nach Verseilungsart geschlagen sind, und zwar derart, daß der Seelenfaden 8 vollständig von den Metalldrähten 9 eingehüllt wird. Hierdurch ergibt sich eine sehr geschlossene und relativ glatte Oberfläche des Längsfadens 3, welche für einen guten Kontakt zu den Preßplatten und zum Preßgut sorgt. Der Längsfaden 3 hat einen Durchmesser von 0,2 mm.

Der in Figur 4 vergrößert dargestellte Querfaden 4 hat einen Seelenfaden 10 von 0,2 mm Durchmesser, der aus einem Zentralfaden 11 aus Aramid und sechs Metalldrähten-beispielhaft mit 12 bezeichnet - besteht, wobei die Metalldrähte 12 um den Zentralfaden 11 verseilt sind. Der Metalldraht 12 besteht aus nicht geglühtem Kupfer (Kupfer-hart), wodurch eine hohe Festigkeit erreicht wird. Der Seelenfaden 10 ist von einer auf-extrudierten Elastomerhülle 13 aus einem Siliconelastomer umgeben. Hierdurch ergibt sich ein Durchmesser für die Querfäden 4 von 1,5 mm.

Wie in Figur 1 zu erkennen ist, ist die Fadendichte der Querfäden 4 so bemessen, daß der Abstand der Querfäden 4 ohne eingewebte Längsfäden 3, also in unverformtem Zustand geringer ist als deren Durchmesser, also geringer als 0,2 mm. Die Längsfäden 3 graben sich somit in das elastische Material der Elastomerhülle 13 der Querfäden 4 ein. Dies hat nicht nur den Vorzug, daß sich die Längsfäden 3 nicht in Richtung der Längsachsen der Querfäden 4 verlagern können, sondern zwingen die Längsfäden 3 zur Ausbildung von steil verlaufenden Zwischenabschnitten 7.

Aus Figur 2 - wie auch aus den Figuren 1 und 5 - ist zu erkennen, daß sich die Längsfäden 3 auch im Bereich ihrer Kröpfungen 5, 6 stark in das Material der Elastomerhülle 13 eingraben, so daß sie in nicht verpreßtem Zustand nicht über die von den äußeren Punkten der Querfäden 4 gebildete Ebene 14 vorstehen, vielmehr sogar Abstand zu dieser Ebene 14 haben. Erst unter verpreßdruck erhalten sie Kontakt zu den Preßplatten bzw. dem Preßgut.

Die Verformung des Preßpolsters 1 unter Verpreßdruck läßt sich Figur 5 entnehmen. Es ist zu sehen, daß die Kröpfungen 5, 6 der Längsfäden 3 flachgedrückt sind, so daß sich langgestreckte Wärmeübergangsflächen ergeben. Die Zwischenabschnitte 7 sind so verformt, daß sie nahezu senkrecht zwischen den Querfäden 4 verlaufen, so daß sich kurze Wärmeübertragungsstrecken von der einen zur anderen Seite des Preßpolsters 1 ergeben. Beides sorgt für eine schnelle Übertragung der Wärme von den Heizplatten auf das Preßgut.

Figur 6 zeigt einen Querfaden 15 für ein hier nicht näher dargestelltes Preßpolster. Der Querfaden 15 ist geeignet, auch in dem Preßpolster 1 gemäß den Figuren 1 und 2 Anwendung zu finden. Er hat einen Elastomerkern 16 aus einem Silicon-elastomer, der - was hier nicht näher dargestellt ist - einen Seelenfaden umgibt, der in gleicher Weise aufgebaut ist wie bei dem Querfaden 4.

Um den Elastomerkern 16 sind Metalldrähte - beispielhaft mit 17 bezeichnet - verseilt. Nach Abschluß des Verseilungsvorgangs ist der Elastomerkern 16 vollflächig von den Metall-drähten 17 umgeben, die damit eine lückenlose Metallumhüllung bilden. Der Querfaden 15 ist deshalb zur Verbesserung des Wärmedurchgangs durch ein damit hergestelltes Preßpolster geeignet, sei es als einzige Metallfäden, sei es zusätzlich zu Metallängsfäden, sei es, daß auch die Längsfäden in gleicher Weise ausgebildet sind wie die Querfäden 15.

Figur 7 zeigt einen Querfaden 18, der als Ersatz für oder in Kombination mit dem Querfaden 15 gemäß Figur 6 in einem Preßpolster Verwendung finden kann. Er hat ebenfalls einen Elastomerkern 19 aus einem Siliconelastomer, der-was hier nicht näher dargestellt ist - einen Seelenfaden umgibt, der in gleicher Weise aufgebaut ist wie bei dem Querfaden 4.

Um den Elastomerkern 19 ist eine Metalldraht 20 gewikkelt, und zwar derart, daß er den Elastomerkern 19 vollflächig umgibt und damit eine lückenlose Metallumhüllung gebildet wird. Es ist zweckmäßig, daß der Metalldraht 20 von einem weiteren Metalldraht in umgekehrter Wickelrichtung umgeben wird, so daß sich dann eine zweilagige Metallumhüllung ergibt. Dies stellt sicher, daß auch in Biegungen eine vollständige Umhüllung des Elastomerkerns 19 gewährleistet ist.

## Patentansprüche

1. Preßpolster (1) für den Einsatz in Laminierpressen mit einem Gewebe (2), das eine erste Gruppe paralleler Fäden (3) und eine zweite Gruppe paralleler, die Fäden (3) der ersten Gruppe kreuzender Fäden (4, 15) aufweist, wobei die Fäden (3) der ersten Gruppe aus Metall bestehen oder einen Metallanteil haben und wobei die Fäden (4, 15) der zweiten Gruppe aus gummielastischem Material (13) bestehen oder einen Anteil davon haben und wobei die Fäden (3) der ersten Gruppe um die Fäden (4, 15) der zweiten Gruppe kröpfen, **dadurch gekennzeichnet, daß** die Fadendichte der Fäden (4, 15) der zweiten Gruppe so groß ist, daß die Fäden (3) der ersten Gruppe nur unter Komprimierung des gummielastischen Materials (13) der Fäden (4, 15) der zweiten Gruppe zwischen diesen hindurchgehen.

2. Preßpolster nach Anspruch 1, **dadurch gekennzeichnet, daß** der freie Abstand zwischen den Fäden (4, 15) der zweiten Gruppe in unverformtem Zustand um wenigstens 10 % geringer ist als die Dickenerstreckung der Fäden (3) der ersten Gruppe in einer Ebene, die durch die Längsachse dieser Fäden (3) geht und sich senkrecht zur Ebene des Preßpolsters (1) erstreckt.

3. Preßpolster nach Anspruch 1 oder 2, **dadurch gekennzeichnet, daß** die Fäden (3, 4, 15) derart verwebt sind, daß die Fäden (3) der ersten Gruppe nicht über die von den äußersten Punkten der Fäden (4, 15) der zweiten Gruppe gebildeten Ebene (14) vorstehen.

4. Preßpolster nach einem der Ansprüche 1 bis 3, **dadurch gekennzeichnet, daß** die Fadendichte der Fäden (3) der ersten Gruppe so hoch ist, daß die Flächenabdeckung hierdurch zwischen 50 und 80 %, vorzugsweise zwischen 60 und 70 % liegt.

5. Preßpolster nach einem der Ansprüche 1 bis 4, **dadurch gekennzeichnet, daß** die Fäden (3, 4, 15) eine Gewebebindung mit gleichmäßiger Verteilung der Kröpfungen (5, 6) der Fäden (3) der ersten Gruppe haben.

6. Preßpolster nach Anspruch 5, **dadurch gekennzeichnet, daß** die Anzahl der Kröpfungen (5, 6) der Fäden (3) der ersten Gruppe auf jeweils einer Gewebeseite zwischen 20 und 30 pro cm² liegt.

7. Preßpolster nach einem der Ansprüche 1 bis 6, **dadurch gekennzeichnet, daß** das gummielastische Material eine Shore A-Härte von 60 bis 75 hat.

8. Preßpolster nach einem der Ansprüche 1 bis 7, **dadurch gekennzeichnet, daß** das gummielastische Material ein Siliconelastomer ist.

9. Preßpolster nach einem der Ansprüche 1 bis 8, **dadurch gekennzeichnet, daß** das gummielastische Material geschäumt ist und ein spezifisches Gewicht von 0,3 bis 0,5 g/cm³ hat.

10. Preßpolster nach einem der Ansprüche 1 bis 9, **dadurch gekennzeichnet, daß** das Metall Kupfer oder eine festigkeitsmodifizierte Kupferlegierung ist.

11. Preßpolster nach Anspruch 10, **dadurch gekennzeichnet, daß** das Kupfer ein nicht geglühtes Kupfer (Kupfer-hart) ist.

12. Preßpolster nach einem der Ansprüche 1 bis 11, **dadurch gekennzeichnet, daß** Fäden (3) der ersten Gruppe einen Kunststoffseelenfaden (8) aufweisen, der von wenigstens einem Metalldraht umgeben ist.

13. Preßpolster nach Anspruch 12, **dadurch gekennzeichnet, daß** der Kunststoffseelenfaden (8) von dem bzw. den Metalldrähten (9) vollständig abgedeckt ist.

14. Preßpolster nach Anspruch 12 oder 13, **dadurch gekennzeichnet, daß** um den Kunststoffseelenfaden (8) Metall-drähte (9) verseilt sind.

15. Preßpolster nach Anspruch 12 oder 13, **dadurch gekennzeichnet, daß** der Kunststoffseelenfaden (8) von wenigstens einem Metalldraht umwickelt ist.

16. Preßpolster nach einem der Ansprüche 12 bis 15,**dadurch gekennzeichnet, daß** der Kunststoffseelenfaden (8) aus einem hitzebeständigen Material, wie Aramid, PPS, PEK, PEEK oder dgl., besteht.

17. Preßpolster nach einem der Ansprüche 1 bis 16, **dadurch gekennzeichnet, daß** Fäden (15) der zweiten Gruppe außenseitig mit wenigstens einem Metalldraht (17) umgeben sind.

18. Preßpolster nach Anspruch 17, **dadurch gekennzeichnet, daß** die Außenseite der Fäden (15) der zweiten Gruppe vollständig mit dem bzw. den Metalldrähten (17, 18) abgedeckt sind.

19. Preßpolster nach Anspruch 17 oder 18, **dadurch gekennzeichnet, daß** um die Fäden (15) der zweiten Gruppe außenseitig Metalldrähte (17) verseilt sind.

20. Preßpolster nach Anspruch 17 oder 18, **dadurch gekennzeichnet, daß** die Fäden (15) der zweiten Gruppe außenseitig von wenigstens einem Metalldraht umwikkelt sind.

21. Preßpolster nach einem der Ansprüche 1 bis 20, **dadurch gekennzeichnet, daß** die Fäden (4, 15) der zweiten Gruppe einen Seelenfaden (10) aufweisen, der von einer Hülle (13) aus dem gummielastischen Material umgeben ist.

22. Preßpolster nach Anspruch 21, **dadurch gekennzeichnet, daß** der Seelenfaden (10) einen Zentralfaden (11) aufweist, um den Metalldrähte (12) verseilt sind.

23. Preßpolster nach einem der Ansprüche 1 bis 22, **dadurch gekennzeichnet, daß** die Metalldrähte (9) teilweise S- und teilweise Z-förmig verseilt sind.

24. Preßpolster nach Anspruch 23, **dadurch gekennzeichnet, daß** die Metalldrähte (9) abwechselnd S- und Z-förmig verseilt sind.

25. Preßpolster nach einem der Ansprüche 1 bis 24, **dadurch gekennzeichnet, daß** die Fäden (4, 15) der zweiten Gruppe einen Durchmesser von wenigstens 1 mm, vorzugsweise wenigstens 1,5 mm haben.

26. Preßpolster nach einem der Ansprüche 1 bis 25, **dadurch gekennzeichnet, daß** die Fäden (3) der ersten Gruppe einen Durchmesser von wenigstens 0,15 mm haben.

## Claims

1. A press pad (1) for use in laminating presses, comprising a textile fabric (2) having a first group of parallel yarns (3) and a second group of parallel yarns (4, 15) which cross the yarns (3) of the first group, the yarns (3) of the first group consisting of metal or having a proportion of metal and the yarns (4, 15) of the second group consisting of rubber-elastic material (13) or having a proportion thereof and the yarns (3) of the first group crimping around the yams (4, 15) of the second group, **characterised in that** the density of the yams (4, 15) of the second group is so great that the yams (3) of the first group pass between them only by compressing the rubber-elastic material (13) of the threads (4, 15) of the second group.

2. A press pad according to Claim 1, **characterised in that** the free distance between the yarns (4, 15) of the second group in the undeformed state is at least 10% less than the thickness of the threads (3) of the first group in a plane passing through the longitudinal axis of said threads (3) and extending perpendicularly to the plane of the press pad (1).

3. A press pad according to Claim 1 or 2, **characterised in that** the yarns (3, 4, 15) are interwoven in such a way that the yarns (3) of the first group do not project above the plane (14) formed by the outermost points of the yarns (4, 15) of the second group.

4. A press pad according to any one of claims 1 to 3, **characterised in that** the density of the yarns (3) of the first group is so great that their area coverage is between 50 and 80%, preferably between 60 and 70%.

5. A press pad according to any one of claims 1 to 4, **characterised in that** the yarns (3, 4, 15) have a weave texture with uniform distribution of the crimps (5, 6) in the yarns (3) of the first group.

6. A press pad according to Claim 5, **characterised in that** the number of crimps (5, 6) in the yarns (3) of the first group is between 20 and 30 per cm² on each side of the fabric.

7. A press pad according to any one of claims 1 to 6, **characterised in that** the rubber-elastic material has a Shore A hardness of 60 to 75.

8. A press pad according to any one of claims 1 to 7, **characterised in that** the rubber-elastic material is a silicone elastomer.

9. A press pad according to any one of claims 1 to 8, **characterised in that** the rubber-elastic material is foamed and has a specific gravity of 0.3 to 0.5 g/cm³.

10. A press pad according to any one of claims 1 to 9, **characterised in that** the metal is copper or a strength-modified copper alloy.

11. A press pad according to Claim 10, **characterised in that** the copper is a non-annealed copper (hard copper).

12. A press pad according to any one of claims 1 to 11, **characterised in that** yarns (3) of the first group have a core thread (8) of plastics material which is surrounded by at least one metal wire.

13. A press pad according to Claim 12, **characterised in that** the core thread (8) of plastics material is fully covered by the metal wire or wires (9).

14. A press pad according to Claim 12 or 13, **characterised in that** metal wires (9) are stranded around the core thread (8) of plastics material.

15. A press pad according to Claim 12 or 13, **characterised in that** at least one metal wire is wound around the core thread (8) of plastics material.

16. A press pad according to any one of claims 12 to 15, **characterised in that** the core thread (8) of plastics material is made of a heat-resistant material such as aramide, PPS, PEK, PEEK or the like.

17. A press pad according to any one of claims 1 to 16, **characterised in that** yarns (15) of the second group are surrounded externally by at least one metal wire (17).

18. A press pad according to Claim 17, **characterised in that** the exteriors of the yarns (15) of the second group are completely covered by the metal wire or wires (17, 18).

19. A press pad according to Claim 17 or 18, **characterised in that** metal wires (17) are externally stranded around the yarns (15) of the second group.

20. A press pad according to Claim 17 or 18, **characterised in that** at least one metal wire is wound around the yarns (15) of the second group.

21. A press pad according to any one of claims 1 to 20, **characterised in that** the yarns (4, 15) of the second group have a core thread (10) which is surrounded by a sheath (13) of rubber-elastic material.

22. A press pad according to Claim 21, **characterised in that** the core thread (10) has a central thread (11) around which metal wires (12) are stranded.

23. A press pad according to any one of claims 1 to 22, **characterised in that** the metal wires (9) are stranded partially in an "S" configuration and partially in a "Z" configuration.

24. A press pad according to Claim 23, **characterised in that** the metal wires (9) are stranded alternately in an "S" and a "Z" configuration.

25. A press pad according to any one of claims 1 to 24, **characterised in that** the yarns (4, 15) of the second group have a diameter of at least 1 mm, preferably at least 1.5 mm.

26. A press pad according to any one of claims 1 to 25, **characterised in that** the yarns (3) of the first group have a diameter of at least 0.15 mm.

## Revendications

1. Garniture de compression (1) destinée à être utilisée dans des presses à stratifier, comprenant un tissu (2) qui présente un premier groupe de fils (3) parallèles entre eux et un second groupe de fils (4, 15) parallèles entre eux qui croisent les fils (3) du premier groupe, sachant que les fils (3) du premier groupe sont en métal ou contiennent du métal et que les fils (4, 15) du second groupe sont composés d'une matière élastomère (13) ou en contiennent, et sachant que les fils (3) du premier groupe ondulent autour des fils (4, 15) du second groupe, **caractérisée en ce que** la densité des fils (4, 15) du second groupe est tellement élevée que les fils (3) du premier groupe ne peuvent passer entre les fils (4, 15) du second groupe qu'en comprimant la matière élastomère (13) dont sont composés ces derniers.

2. Garniture de compression selon la revendication 1, **caractérisée en ce que** l'écart entre les fils (4, 15) du second groupe à l'état non déformé est au moins 10% inférieur à l'épaisseur des fils (3) du premier groupe dans un plan passant par l'axe longitudinal de ces fils (3) et s'étendant perpendiculairement au plan de la garniture de compression (1).

3. Garniture de compression selon la revendication 1 ou 2, **caractérisée en ce que** les fils (3, 4, 15) sont tissés entre eux de telle manière que les fils (3) du premier groupe ne dépassent pas du plan (14) formé par les points des fils (4, 15) du second groupe situés le plus à l'extérieur.

4. Garniture de compression selon l'une des revendications 1 à 3, **caractérisée en ce que** la densité des fils (3) du premier groupe est tellement élevée que la surface qu'ils couvrent est comprise entre 50 et 80%, de préférence entre 60 et 70%.

5. Garniture de compression selon l'une des revendications 1 à 4, **caractérisée en ce que** les fils (3, 4, 15) présentent une armure dans laquelle les ondulations (5, 6) des fils (3) du premier groupe sont uniformément réparties.

6. Garniture de compression selon la revendication 5, **caractérisée en ce que** le nombre d'ondulations (5, 6) des fils (3) du premier groupe sur chacune des faces du tissu est compris entre 20 et 30 par cm².

7. Garniture de compression selon l'une des revendications 1 à 6, **caractérisée en ce que** la matière élastomère possède une dureté Shore A de 60 à 75.

8. Garniture de compression selon l'une des revendications 1 à 7, **caractérisée en ce que** la matière élastomère est un élastomère silicone.

9. Garniture de compression selon l'une des revendications 1 à 8, **caractérisée en ce que** la matière élastomère est une mousse et possède un poids spécifique compris entre 0,3 et 0,5 g/cm³.

10. Garniture de compression selon l'une des revendications 1 à 9, **caractérisée en ce que** le métal est du cuivre ou un alliage de cuivre dont la résistance a été modifiée.

11. Garniture de compression selon la revendication 10, **caractérisée en ce que** le cuivre est un cuivre non recuit (cuivre dur).

12. Garniture de compression selon l'une des revendications 1 à 11, **caractérisée en ce que** des fils (3) du premier groupe présentent un fil d'âme en matière plastique (8) qui est entouré d'au moins un fil métallique.

13. Garniture de compression selon la revendication 12, **caractérisée en ce que** le fil d'âme en matière plastique (8) est entièrement recouvert par le ou les fils métalliques (9).

14. Garniture de compression selon la revendication 12 ou 13, **caractérisée en ce que** des fils métalliques (9) sont toronnés autour du fil d'âme en matière plastique (8).

15. Garniture de compression selon la revendication 12 ou 13, **caractérisée en ce que** le fil d'âme en matière plastique (8) est entouré d'au moins un fil métallique.

16. Garniture de compression selon l'une des revendications 12 à 15, **caractérisée en ce que** le fil d'âme en matière plastique (8) est composé d'une matière résistante à la chaleur, telle que de l'aramide, du PPS, du PEC, du PEEC ou analogue.

17. Garniture de compression selon l'une des revendications 1 à 16, **caractérisée en ce que** des fils (15) du second groupe sont entourés à l'extérieur d'au moins un fil métallique (17).

18. Garniture de compression selon la revendication 17, **caractérisée en ce que** l'extérieur des fils (15) du second groupe est entièrement recouvert par le ou les fils métalliques (17, 18).

19. Garniture de compression selon la revendication 17 ou 18, **caractérisée en ce que** des fils métalliques (17) sont toronnés à l'extérieur autour des fils (15) du second groupe.

20. Garniture de compression selon la revendication 17 ou 18, **caractérisée en ce que** les fils (15) du second groupe sont entourés à l'extérieur d'au moins un fil métallique.

21. Garniture de compression selon l'une des revendications 1 à 20, **caractérisée en ce que** les fils (4, 15) du second groupe présentent un fil d'âme (10) qui est entouré par au moins une gaine (13) en une matière élastomère.

22. Garniture de compression selon la revendication 21, **caractérisée en ce que** le fil d'âme (10) présente un fil central (11) autour duquel sont toronnés des fils métalliques (12).

23. Garniture de compression selon l'une des revendications 1 à 22, **caractérisée en ce que** les fils métalliques (9) sont toronnés en partie en forme de S, en partie en forme de Z.

24. Garniture de compression selon la revendication 23, **caractérisée en ce que** les fils métalliques (9) sont toronnés tour à tour en forme de S et en forme de Z.

25. Garniture de compression selon l'une des revendications 1 à 24, **caractérisée en ce que** les fils (4, 15) du second groupe possèdent un diamètre d'au moins 1 mm, de préférence d'au moins 1,5 mm.

26. Garniture de compression selon l'une des revendications 1 à 25, **caractérisée en ce que** les fils (3) du premier groupe possèdent un diamètre d'au moins 0,15 mm.
